# FASCICULE DE BREVET EUROPEEN

(11) **EP 3 428 737 B1**
(45) Date de publication et mention de la délivrance du brevet: **07.04.2021**
(21) Numéro de dépôt: 17180736.5
(22) Date de dépôt: 11.07.2017
(51) Int. Cl.: G04B 5/16, G04B 45/00, G04B 45/02

(54) **MASSE DE REMONTAGE OSCILLANTE POUR PIÈCE D'HORLOGERIE À MOUVEMENT AUTOMATIQUE ET PIÈCE D'HORLOGERIE ÉQUIPÉE D'UNE TELLE MASSE DE REMONTAGE**
SCHWUNGMASSE FÜR UHR MIT AUTOMATIKWERK, UND UHR, DIE MIT EINER SOLCHEN SCHWUNGMASSE AUSGESTATTET IST
OSCILLATING WINDING MASS FOR TIMEPIECE WITH AUTOMATIC MOVEMENT, AND TIMEPIECE EQUIPPED WITH SUCH A WINDING MASS

(43) Date de publication de la demande: 16.01.2019
(73) Titulaire: ETA SA Manufacture Horlogère Suisse, 2540 Grenchen (CH)
(72) Inventeur: Rachdi, Yassine, 90100 Joncherey (FR); Huser, Julien, 2603 Péry (CH); Coffin, Ambre, 2503 Bienne (CH)
(74) Mandataire: ICB SA

(56) Documents cités:
- EP-A1- 0 957 414
- WO-A1-2014/122296
- CH-A2- 706 286
- JP-A- 2014 137 306

## Description

### Domaine de l'invention

La présente invention concerne une masse de remontage oscillante d'un mouvement d'une pièce d'horlogerie à mouvement automatique. Plus particulièrement, l'invention concerne une telle masse de remontage destinée à équiper une montre-bracelet comportant un fond transparent, ladite masse étant aménagée du côté du fond de la boîte et permettant l'observation de la totalité du mouvement en permanence.

### Arrière-plan de l'invention

On connait déjà des montres-bracelets présentant des boîtes à fond transparent pour permettre l'observation de leur mouvement. Toutefois, lorsque ces montres comportent un mouvement à remontage automatique, l'observation du mouvement est toujours tronquée par la présence de la masse de remontage oscillante qui, même ajourée, comme c'est le cas dans les montres dites "squelettes", empêche une observation confortable du mouvement.

Pour résoudre ce problème, il a été proposé dans le brevet EP 0 957 414 une masse de remontage oscillante comprenant une partie pesante fixée à un organe de liaison agencé pour relier ladite partie pesante à un axe solidaire d'un mouvement, ledit organe de liaison étant réalisé en un matériau transparent ou translucide. Une telle masse de remontage oscillante permet une observation du mouvement qu'elle équipe sans aucun obstacle visible. Toutefois, certains éléments du mouvement qui apparaissent au travers de la masse de remontage oscillante et du fond transparents de la montre présentent leur aspect usuel métallique alors que le reste de la montre peut être très coloré. Si des éléments fixes du bâti du mouvement peuvent être colorés sans difficulté, il n'en est pas de même pour des éléments mobiles du rouage, tels que les éléments du rouage de finissage, de l'échappement ou de l'oscillateur. Il est complexe de donner une couleur à ces éléments mobiles. En effet, l'application d'un film coloré par exemple ne permettrait pas de garantir la fonctionnalité de ces éléments qui nécessitent une grande précision et le moins de frottement possible pour fonctionner correctement.

Le document WO 2014/122296 décrit une pièce d'horlogerie comprenant au moins une pierre transparente colorée et un support comprenant au moins une ouverture pour recevoir cette pierre transparente colorée, le support étant réalisé en titane anodisé ou en aluminium anodisé. Avantageusement, dans la pièce, la coloration de la pierre transparente colorée est renforcée par celle du support.

### Résumé de l'invention

La présente invention a pour but de remédier aux inconvénients de l'art antérieur en proposant une masse de remontage oscillante pour pièce d'horlogerie permettant de donner aux éléments du mouvement qu'elle équipe une couleur sans nuire à la fonctionnalité de ces éléments.

A cet effet, l'invention a pour objet une masse de remontage oscillante pour un mouvement d'une pièce d'horlogerie comprenant une partie pesante fixée à un organe de liaison destiné à relier ladite partie pesante à un axe solidaire du mouvement, ladite masse étant destinée à être montée à rotation sur ledit axe, ledit organe de liaison étant réalisé en un matériau transparent ou translucide.

Selon l'invention, ledit organe de liaison comprend au moins un filtre coloré, ledit filtre coloré étant constitué par un film coloré transparent ou translucide déposé sur au moins une partie de la surface de l'organe de liaison.

Grâce à cette nouvelle structure de masse de remontage, il est possible de rendre visible en permanence la totalité du mouvement de la pièce d'horlogerie qu'elle équipe, et de donner aux éléments visibles du mouvement une apparence colorée, de couleur différente de leur couleur réelle, ce qui confère à la pièce d'horlogerie un aspect esthétique amélioré, sans nuire à la fonctionnalité de ses éléments.

Ledit filtre coloré peut occuper au moins une partie de la surface de l'organe de liaison.

Selon un mode de réalisation ne faisant pas partie de l'invention, le filtre coloré occupe toute la surface de l'organe de liaison et est de préférence constitué par un composant coloré prévu dans la masse du matériau transparent ou translucide.

Selon un autre aspect, l'invention a également pour objet une pièce d'horlogerie comportant une boîte formée d'une carrure fermée par une glace et un fond au moins partiellement transparent et dans laquelle est logé un mouvement d'horlogerie à remontage automatique, ledit mouvement étant équipé d'une masse de remontage oscillante telle que définie ci-dessus.

### Description sommaire des dessins

D'autres détails de l'invention apparaîtront plus clairement à la lecture de la description qui suit, faite en référence aux dessins annexés dans lesquels :
- la figure 1 est une vue en plan d'un premier mode de réalisation d'une masse de remontage oscillante selon l'invention;
- la figure 2 est une coupe selon la ligne II-II de la figure 1 ;
- la figure 3 est une vue en plan d'un deuxième de mode réalisation d'une masse de remontage oscillante selon l'invention;
- la figure 4 est une coupe, similaire à celle représentée à la figure 2, d'un troisième mode de réalisation selon l'invention;
- la figure 5 est une vue en plan d'un quatrième mode de réalisation d'une masse de remontage oscillante selon l'invention;
- la figure 6 est une coupe partielle selon la ligne VI-VI de la figure 5; et
- la figure 7 est une coupe d'un cinquième mode de réalisation selon l'invention.

### Description détaillée d'un mode de réalisation préféré

On a représenté aux figures 1 et 2 un premier mode de réalisation d'une masse de remontage oscillante selon l'invention, désignée par la référence générale 1. Cette masse est destinée à équiper classiquement le mouvement à remontage automatique d'une pièce d'horlogerie (non représentés) et comportant notamment une boîte formée d'une carrure fermée par une glace et un fond au moins partiellement transparent pour rendre visible le mouvement depuis le fond.

La masse de remontage 1 comprend une partie pesante 2 fixée à un organe de liaison 4 destiné à relier la partie pesante à un axe (non représenté) solidaire d'un mouvement d'horlogerie, la masse 1 étant destinée à être montée à rotation sur cet axe. A cet effet, l'organe de liaison comporte en son centre une ouverture 6 dans laquelle est chassée une bague 8 formant le moyeu de la masse 1.

Dans cette variante, l'organe de liaison 4 est formé d'un disque plein réalisé en un matériau transparent tel que le saphir ce qui permet d'observer le mouvement au travers de la masse 1. Il est rappelé que l'utilisation du saphir dans une masse de remontage comme organe de liaison entre la partie pesante et le mouvement va à l'encontre des préjugés de l'homme de métier qui, lorsqu'il doit concevoir une masse de remontage, tend toujours à utiliser des matériaux ayant une grande ténacité, c'est-à-dire de bonnes capacités à absorber les chocs auxquels la masse est soumise au cours de sa rotation. Il va de soi que tout autre matériau transparent ou translucide, synthétique ou naturel peut être utilisé. Par exemple, un polycarbonate approprié pour cette application peut être utilisé. Dans tous les cas, le matériau devra au moins permettre le passage de la lumière pour pouvoir distinguer les formes des éléments se trouvant derrière.

La partie pesante 2 comprend un anneau 10 qui comporte sur un arc de cercle d'environ 180° un balourd 12 qui est formé par une surépaisseur dudit anneau 10. Dans l'exemple illustré, l'anneau 10 et le balourd 12 sont réalisés en une seule pièce. De préférence, la partie pesante 2 est réalisée en un métal à forte densité, par exemple, en un alliage de tungstène. Toutefois, il va de soi que selon une variante, le balourd 12 peut être rapporté sur l'anneau 10 par tout moyen de fixation classique tel que vissage, collage, sertissage, soudage ou analogue. Dans ce cas, l'anneau 10 peut être réalisé en une matière facilement usinable telle que l'acier, et le balourd 12 en un alliage de tungstène. Dans l'exemple représenté, l'anneau 10 comprend une feuillure 14 dans laquelle le disque 4 est engagé et collé. Toutefois, il va de soi que selon une variante, ce disque 4 peut être fixé dans la feuillure 14 de l'anneau 10 par tout autre moyen de fixation classique tel que vissage, rivetage ou analogue. De préférence, l'anneau 10 présente un décor sur sa surface externe, c'est-à-dire visible depuis le fond de la montre. Ce décor occupe de préférence toute la surface externe visible de l'anneau.

L'organe de liaison 4 peut comporter au moins un filtre coloré 30 qui occupe toute la surface de l'organe de liaison 4.

Selon une autre variante de l'invention, le filtre coloré peut n'occuper qu'une partie de la surface de l'organe de liaison. Par exemple le filtre coloré peut être sous la forme d'une bande, d'un anneau continu ou discontinu, prévu sur l'organe de liaison sensiblement au niveau des éléments visibles du mouvement auxquels on souhaite donner une apparence colorée, au moins temporairement, en fonction du mouvement de rotation de la masse de remontage oscillante.

D'une manière préférée non comprise dans l'invention, ledit filtre coloré 30 peut être constitué par un composant coloré prévu dans la masse du matériau transparent ou translucide. On utilisera par exemple un colorant, un pigment ou un mélange de colorants ou de pigments, diffusé dans la masse du matériau transparent ou translucide. Ce mode de réalisation sera particulièrement privilégié lorsque le filtre coloré occupe toute la surface de l'organe de liaison.

Lorsque le matériau transparent ou translucide est du polycarbonate, l'organe de liaison 4 teinté dans la masse peut par exemple être obtenu à partir d'un compound comprenant du polycarbonate, un pigment ou un mélange de pigments et un agent dispersant. Ce compound est ensuite injecté pour obtenir l'organe de liaison 4. Il est également possible d'utiliser directement un pigment sous une forme liquide. Tout pigment compatible avec le matériau transparent ou translucide pour le teindre dans la masse peut être utilisé.

Selon un autre mode de réalisation, le filtre coloré est constitué par un film coloré transparent ou translucide déposé sur au moins une partie de la surface de l'organe de liaison 4. Un tel film peut être un vernis ou une encre. Il peut être déposé sur la surface interne (côté mouvement) ou externe (côté fond) de l'organe de liaison 4. Ce mode de réalisation peut être mis en œuvre pour former un filtre coloré qui occupe tout ou partie de la surface de l'organe de liaison.

En outre, d'une manière particulièrement avantageuse, au moins un un élément du mouvement au moins partiellement visible depuis le fond du mouvement et pouvant être au moins partiellement vu au travers du filtre coloré, présente une couleur neutre, par exemple grise, avec un effet mat. Cette couleur neutre est choisie pour ne pas réduire, ou réduire le moins possible, l'effet du filtre coloré. Ainsi, l'organe de liaison 4 agit comme un filtre coloré et permet de donner l'illusion que les éléments visibles depuis le fond du mouvement sont colorés, de couleur différente de leur couleur réelle. L'invention permet donc de donner aux éléments visibles depuis le fond du mouvement une couleur différente de leur couleur naturelle, sans nuire à leur fonctionnalité. Selon que le filtre coloré occupe tout ou partie de la surface de l'organe de liaison, l'effet de l'apparence colorée donnée aux éléments visibles depuis le fond du mouvement est permanent ou temporaire mais répété en fonction du mouvement de rotation de la masse de remontage oscillante.

A la figure 3 on a représenté un deuxième mode de réalisation d'une masse de remontage oscillante 1 selon l'invention. Sur cette figure et les figures suivantes, les éléments identiques à ceux décrits en liaison avec les figures 1 et 2 ont été désignés par les mêmes références numériques. On notera également que, pour des raisons de clarté, la bague 8 formant le moyeu de la masse 1 a été omise sur la figure 3.

A la différence du mode de réalisation représenté aux figures 1 et 2, l'organe de liaison 4 de ce mode de réalisation est formé d'un disque partiellement évidé également en saphir. Plus précisément, l'organe de liaison 4 comprend une partie centrale 16 munie de l'ouverture 6 et un anneau périphérique 18 concentrique à l'ouverture 6, la partie centrale 16 étant reliée à l'anneau périphérique 18 par trois bras de liaison 20. Les évidements du disque 4 seront avantageusement réalisés à l'aide de meules diamantées ou encore à l'aide d'un faisceau laser. L'organe de liaison 4 est teinté dans la masse afin de former un filtre coloré 30.

A la figure 4 on a représenté un troisième mode de réalisation d'une masse de remontage oscillante 1 selon l'invention dans laquelle l'organe de liaison 4 est formé d'une lentille optique grossissante circulaire teintée dans la masse afin de former un filtre coloré 30. Il va de soi que selon des variantes de réalisation, tout autre type de lentille optique peut être envisagé. On pourra notamment prévoir des lentilles de Fresnel qui ont la particularité d'être plus plates qu'une lentille classique pour un grossissement donné. On pourrait encore envisager d'utiliser pour ces organes de liaison 4 des lentilles produisant des effets kaléidoscopiques.

Aux figures 5 et 6 on a représenté un quatrième mode de réalisation d'une masse de remontage oscillante 1 de l'invention dans lequel l'organe de liaison 4 est formé d'une plaque transparente conformée en secteur angulaire s'étendant sur environ 180° et dans lequel la partie pesante 2 est formée par une partie d'anneau s'étendant à la périphérie de la plaque 4 sur un arc de cercle d'environ 180°. La plaque 4 est réalisée en saphir teinté dans la masse afin de former un filtre coloré 30 et comprend en outre une lentille optique 22 grossissante qui s'étend radialement à partir de la bague 8 jusqu'à l'anneau de la partie pesante 2.

A la figure 7 on a représenté un cinquième mode de réalisation d'une masse de remontage oscillante 1 selon l'invention dans lequel l'organe de liaison 4 est formé d'une plaque transparente teintée dans la masse afin de former un filtre coloré 30, en forme de secteur angulaire s'étendant sur environ 180° et comprenant à sa périphérie un rebord 24 plié en biais. Dans ce mode de réalisation la partie pesante 2 est également formée par une partie d'anneau s'étendant sur un arc de cercle d'environ 180° et fixée au moyen de vis 26 sur la face intérieure 28 du rebord 24. On notera que ce mode de réalisation de la masse de remontage 1 permet, grâce à son rebord 24 plié, de s'adapter au mieux à la forme extérieure du mouvement qu'elle est destinée à équiper, étant entendu que le rebord 24 est plié en direction du mouvement.

## Revendications

1. Masse de remontage oscillante (1) d'un mouvement d'une pièce d'horlogerie comprenant une partie pesante (2) fixée à un organe de liaison (4) destiné à relier ladite partie pesante (2) à un axe solidaire du mouvement, ladite masse de remontage oscillante étant destinée à être montée à rotation sur ledit axe, ledit organe de liaison (4) étant réalisé en un matériau transparent ou translucide, **caractérisée en ce que** ledit organe de liaison (4) comprend au moins un filtre coloré (30), ledit filtre coloré (30) étant constitué par un film coloré transparent ou translucide déposé sur au moins une partie de la surface de l'organe de liaison (4).

2. Masse de remontage (1) selon la revendication 1, **caractérisée en ce que** ledit filtre coloré (30) occupe toute la surface de l'organe de liaison (4).

3. Masse de remontage (1) selon l'une des revendications précédentes, **caractérisée en ce que** ledit organe de liaison (4) est formé d'un disque plein.

4. Masse de remontage (1) selon l'une des revendications 1 à 2, **caractérisée en ce que** ledit organe de liaison (4) est formé d'un disque au moins partiellement évidé.

5. Masse de remontage (1) selon l'une des revendications 1 à 2 ou 4, **caractérisée en ce que** ledit organe de liaison (4) est formé d'au moins deux bras de liaison (20).

6. Masse de remontage (1) selon l'une des revendications précédentes, **caractérisée en ce que** ledit organe de liaison (4) est réalisé en saphir.

7. Masse de remontage (1) selon l'une des revendications précédentes, **caractérisée en ce que** ledit organe de liaison (4) comporte une lentille optique.

8. Masse de remontage (1) selon l'une des revendications précédentes, **caractérisée en ce que** ladite partie pesante (2) est formée d'une partie d'anneau s'étendant sur un arc de cercle d'environ 180°.

9. Masse de remontage (1) selon l'une des revendications 1 à 7, **caractérisée en ce que** ladite partie pesante (2) est formée d'un anneau circulaire comportant, sur un arc de cercle d'environ 180°, un balourd.

10. Masse de remontage (1) selon l'une des revendications précédente, **caractérisée en ce que** ladite partie pesante (2) est fixée audit organe de liaison (4) par collage.

11. Pièce d'horlogerie comportant une boîte formée d'une carrure fermée par une glace et un fond au moins partiellement transparent et dans laquelle est logé un mouvement d'horlogerie à remontage automatique, **caractérisée en ce que** ledit mouvement est équipé d'une masse de remontage oscillante (1) selon l'une quelconque des revendications 1 à 10.

12. Pièce d'horlogerie selon la revendication 11, **caractérisée en ce que** ledit mouvement comprend au moins un élément au moins partiellement visible depuis le fond du mouvement et pouvant être au moins partiellement vu au travers du filtre coloré (30), ledit élément étant de couleur neutre.

## Patentansprüche

1. Schwingende Aufziehmasse (1) eines Uhrwerks eines Uhrmachereistücks, ein schweres Teil (2) umfassend, das an einem Verbindungsorgan (4) befestigt ist, das dazu bestimmt ist, das schwere Teil (2) mit einer Achse zu verbinden, die fest mit dem Uhrwerk verbunden ist, wobei die schwingende Aufziehmasse dazu bestimmt ist, drehend auf der Achse montiert zu werden, wobei das Verbindungsorgan (4) aus einem durchsichtigen oder durchscheinenden Werkstoff gefertigt ist, **dadurch gekennzeichnet, dass** das Verbindungsorgan (4) mindestens einen farbigen Filter (30) umfasst, wobei der farbige Filter (30) durch einen farbigen durchsichtigen oder durchscheinenden Film gebildet wird, der auf mindestens einem Teil der Oberfläche des Verbindungsorgans (4) hinterlegt ist.

2. Aufziehmasse (1) nach Anspruch 1, **dadurch gekennzeichnet, dass** der farbige Filter (30) die gesamte Oberfläche des Verbindungsorgans (4) einnimmt.

3. Aufziehmasse (1) nach einem der vorstehenden Ansprüche, **dadurch gekennzeichnet, dass** das Verbindungsorgan (4) aus einer vollen Scheibe gebildet ist.

4. Aufziehmasse (1) nach einem der Ansprüche 1 bis 2, **dadurch gekennzeichnet, dass** das Verbindungsorgan (4) aus einer mindestens teilweise ausgehöhlten Scheibe gebildet ist.

5. Aufziehmasse (1) nach einem der Ansprüche 1 bis 2, oder 4, **dadurch gekennzeichnet, dass** das Verbindungsorgan (4) aus mindestens zwei Verbindungsarmen (20) gebildet ist.

6. Aufziehmasse (1) nach einem der vorstehenden Ansprüche, **dadurch gekennzeichnet, dass** das Verbindungsorgan (4) aus Saphir gefertigt ist.

7. Aufziehmasse (1) nach einem der vorstehenden Ansprüche, **dadurch gekennzeichnet, dass** das Verbindungsorgan (4) eine optische Linse beinhaltet.

8. Aufziehmasse (1) nach einem der vorstehenden Ansprüche, **dadurch gekennzeichnet, dass** das schwere Teil (2) aus einem Teil eines Ringes gebildet ist, der sich über einen Kreisbogen von etwa 180° erstreckt.

9. Aufziehmasse (1) nach einem der Ansprüche 1 bis 7, **dadurch gekennzeichnet, dass** das schwere Teil (2) aus einem kreisförmigen Ring gebildet ist, der auf einem Kreisbogen von etwa 180° ein Ungleichgewicht beinhaltet.

10. Aufziehmasse (1) nach einem der vorstehenden Ansprüche, **dadurch gekennzeichnet, dass** das schwere Teil (2) durch Kleben an dem Verbindungsorgan (4) befestigt ist.

11. Uhrmachereistück, eine Dose beinhaltend, die aus einem durch ein Glas und einen mindestens teilweise durchsichtigen Boden verschlossenen Mittelteil gebildet wird, und in den ein automatisches Uhrmachereiuhrwerk aufgenommen ist, **dadurch gekennzeichnet, dass** das Uhrwerk mit einer schwingenden Aufziehmasse (1) nach einem der Ansprüche 1 bis 10 ausgestattet ist.

12. Uhrmachereistück nach Anspruch 11, **dadurch gekennzeichnet, dass** das Uhrwerk mindestens ein mindestens teilweise durch den Boden des Uhrwerks sichtbares Element umfasst und mindestens teilweise durch den farbigen Filter (30) hindurch gesehen werden kann, wobei das Element in neutraler Farbe ist.

## Claims

1. Oscillating winding weight (1) for a timepiece movement comprising a heavy portion (2) fixed to a connecting element (4) intended to connect said heavy portion (2) to an arbor integral with a movement, said oscillating winding weight being intended to be rotatably mounted on said arbor, said connecting element (4) being made of a transparent or translucent material, **characterized in that** said connecting element (4) comprises at least one coloured filter (30), said coloured filter (30) being formed by a coloured transparent or translucent film deposited on at least one part of the surface of the connecting element (4).

2. Winding weight (1) according to claim 1, **characterized in that** said coloured filter (30) occupies all of the surface of the connecting element (4).

3. Winding weight (1) according to any of the preceding claims, **characterized in that** said connecting element (4) is formed of a full disc.

4. Winding weight (1) according to any of claims 1 to 2, **characterized in that** said connecting element (4) is formed of an at least partially openworked disc.

5. Winding weight (1) according to any of claims 1 to 2 or 4, **characterized in that** said connecting element (4) is formed of at least two connecting arms (20).

6. Winding weight (1) according to any of the preceding claims, **characterized in that** said connecting element (4) is made of sapphire.

7. Winding weight (1) according to any of the preceding claims, **characterized in that** said connecting element (4) comprises an optical lens.

8. Winding weight (1) according to any of the preceding claims, **characterized in that** said heavy portion (2) is formed of a ring portion extending over an arc of a circle of approximately 180°.

9. Winding weight (1) according to any of claims 1 to 7, **characterized in that** said heavy portion (2) is formed of a circular ring comprising, over an arc of a circle of approximately 180°, an unbalance.

10. Winding weight (1) according to any of the preceding claims, **characterized in that** said heavy portion (2) is fixed to said connecting element (4) by bonding.

11. Timepiece comprising a case formed of a case middle closed by a crystal and an at least partially transparent back cover and inside which is housed a timepiece movement with an automatic winding mechanism, **characterized in that** said movement is fitted with an oscillating winding weight (1) according to any of claims 1 to 10.

12. Timepiece according to claim 11, **characterized in that** said movement comprises at least one element that is at least partially visible from the back of the movement and able to be at least partially seen through the coloured filter (30), said element having a neutral colour.
